# EUROPÄISCHE PATENTSCHRIFT

(11) **EP 0 649 154 B1**
(45) Veröffentlichungstag und Bekanntmachung des Hinweises auf die Patenterteilung: **18.12.1996**
(21) Anmeldenummer: 94116265.3
(22) Anmeldetag: 14.10.1994
(51) Int. Cl.: H01H 3/20, H01H 25/00

(54) **Schalteranordnung**
Switch assembly
Dispositif interrupteur

(30) Priorität: 18.10.1993 US 136854
(43) Veröffentlichungstag der Anmeldung: 19.04.1995
(73) Patentinhaber: DEERE & COMPANY, Moline, Illinois 61265 (US)
(72) Erfinder: Easton, David Joseph, Cedar Falls, Iowa 50613-2021 (US); Thompson, Carl R., Stratford, Connecticut 06497 (US); Klages, Corwin Lee, Cedar Falls, Iowa 50613 (US)
(74) Vertreter: Feldmann, Bernhard

(56) Entgegenhaltungen:
- US-A- 3 678 229
- US-A- 4 870 230
- US-A- 5 045 648

## Beschreibung

Die Erfindung betrifft eine Schalteranordnung mit den Merkmalen des Oberbegriffs des Patentanspruchs 1.

Die Verwendung von Schaltern zur Steuerung elektrisch betätigter Funktionen eines Fahrzeugs ist bekannt. Beispielsweise werden für Fahrzeuganwendungen meistens Wippschalter und Umschalter verwendet, die im Handel erhältlich sind. Derartige Standardschalter lassen sich durch Anwendung einer Kraft in eine einzige Richtung einfach betätigen. Insbesondere bei komplexen Schalterbedienungen erhöht ein solches einfaches Betätigungsverfahren die Gefahr einer unbeabsichtigten Betätigung. Um die Wahrscheinlichkeit versehentlicher Betätigungen zu vermindern, wurden daher Schalteranordnungen konstruiert, welche eine Betätigung durch zwei Bewegungen erfordern. Beispielsweise enthalten einige landwirtschaftliche Traktoren, die eine Dreipunktanhängevorrichtung aufweisen, auf dem hinteren Bereich des linken Kotschützers einen Knebelschalter. Bei solch einem Schalter muß der Knebel herausgezogen werden, bevor er in seine Einschaltstellung gebracht werden kann. Es ist auch bekannt, einen Schalter mit einem Knopf zu versehen, welcher hoch gezogen werden muß, bevor er verdreht werden kann. Viele solcher Zweibewegungsschalter erfordern eine nicht-intuitive Betätigung, wodurch ihre praktische Handhabbarkeit herabgesetzt wird. Es ist daher wünschenswert, einen Zweibewegungsschalter bereitzustellen, der sich leicht und intuitiv handhaben läßt. Es ist ferner wünschenswert, daß sich solch ein Zweibewegungsschalter mit elektrischen Standardschaltern kombinieren läßt.

Durch die US-A-5,095,181 ist ein Dreipositionen- Sicherheitswippschalter der gattungsgemäßen Art bekannt geworden.

Die der Erfindung zugrunde liegende Aufgabe wird darin gesehen, eine weitere Schalteranordnung anzugeben, bei der die Wahrscheinlichkeit einer unbeabsichtigten Schalterbetätigung herabgesetzt ist. Die Schalteranordnung soll sich einfach und intuitiv betätigen lassen. Ferner sollen sich bei der Ausbildung der Schalteranordnung elektrische Standardschalter verwenden lassen.

Die Aufgabe wird erfindungsgemäß durch die Lehre des Patentanspruchs 1 gelöst. Weitere vorteilhafte Ausgestaltungen und Weiterbildungen der Erfindung gehen aus den Unteransprüchen hervor.

Die erfindungsgemäße Schalteranordnung enthält ein Gehäuse, welches einen Sockel mit einer Öffnung sowie zwei auf gegenüberliegenden Seiten der Öffnung angeordneten Seitenwänden aufweist. Ein Betätigungsteil ist verschwenkbar in der Öffnung angeordnet und weist ein Rumpfteil auf, welches eine Tasche bildet. Die Tasche öffnet sich zu einem Ende und bildet teilweise eine zylindrische Bodenfläche. Ein Arm steht von dem Rumpfteil ab und dient der Betätigung eines elektrischen Standardwippschalters. Ein Bedienungshebel enthält einen Grundkörper, der wenigstens teilweise von der Tasche aufgenommen wird und von dem ein Schenkel mit einem Widerlager absteht. Der Grundkörper weist einen Schlitz auf, der parallel zu der Schwenkachse des Betätigungsteils und des Bedienungsteils ausgerichtet ist. Der Schlitz ist in einer Ebene verlängert ausgerichtet, die senkrecht zur Schwenkachse verläuft. Dadurch kann ein Schwenkzapfen durch den Schlitz verschiebbar und verdrehbar aufgenommen werden. Der Hebel ist bezüglich des Schwenkzapfens von einer hervorstehenden Lage, in der der Hebelgrundkörper zu der Bodenfläche der Tasche beabstandet ist, in eine eingedrückte Lage, in der der Hebelgrundkörper in die Bodenfläche der Tasche eingreift, verschiebbar. Zwei Federn drücken den Hebel in seine hervorstehende Stellung. Von dem Gehäuse steht ein Anschlagteil vor, das in der Bewegungsbahn der Hebelwiderlagerfläche liegt und ein Verdrehen des Hebels in eine erste Richtung verhindert, sofern der Hebel sich in seiner hervorstehenden Stellung befindet. Durch Verschieben des Hebels in seine eingedrückte Lage wird die Hebelwiderlagerfläche derart verschoben, daß sie beim Verdrehen des Hebels nicht mehr mit dem Anschlagteil in Eingriff tritt. Daher ist bei eingedrücktem Hebel ein Verdrehen des Hebels möglich.

Anhand der Zeichnung, die ein Ausführungsbeispiel der Erfindung zeigt, werden nachfolgend die Erfindung sowie weitere Vorteile und vorteilhafte Weiterbildungen und Ausgestaltungen der Erfindung näher beschrieben und erläutert.

Es zeigt:
- Fig. 1: eine perspektivische Darstellung einer erfindungsgemäßen Steuerschalteranordnung,
- Fig. 2: eine Explosionsdarstellung einer erfindungsgemäßen Steuerschalteranordnung,
- Fig. 3: eine Querschnittsdarstellung entlang der in Fig. 1 gezeigten Linien 3 - 3 und
- Fig. 4: eine Querschnittsdarstellung entlang der in Fig. 3 dargestellten Linien 4 - 4.

Die Schalteranordnung 10 der Fig. 1 enthält ein Gehäuse oder einen Kasten 12 mit einem Sockel 14, der eine im wesentlichen rechteckförmige Öffnung 14 einschließt. Von sich gegenüberliegenden Seiten des Sockels 14 stehen zwei Seitenwände 16 und 18 ab. Durch beide Seiten des Sockels 14 erstreckt sich je eine Bohrung 20. Eine Plattform 22 erstreckt sich über der oberen Seite (gemäß der Ansicht der Fig. 3) eines Endes des Sockels 14 von einer Seitenwand 16 zur anderen Seitenwand 18. Die Plattform 22 weist einen im wesentlichen flachen Hauptzentralbereich 24 und eine nach oben geneigte innere Kante 26 auf. Eine weitere Plattform 30 erstreckt sich über eine obere Seite des anderen Endes (gemäß der Ansicht der Fig. 3) des Sockels 14 von einer Seitenwand 16 zu der anderen Seitenwand 18. Die Plattform 30 weist einen im wesentlichen flachen äußeren Abschnitt 32 mit einer angefasten äußeren Kante und einen nach oben geneigten inneren Abschnitt 34 auf. Der innere Abschnitt 34 ist leicht gekrümmt, mit einem Kümmungsmittelpunkt, der mit der Achse der Bohrungen 20 zusammenfällt.

Ein Unterbetätigungsorgan 40 ist in der Öffnung des Gehäusesockels 14 zwischen den Seitenwänden 16 und 18 schwenkbar gelagert. Das Unterbetätigungsorgan 40 enthält zwei zueinander beabstandete Seitenwände 44 und 46, die miteinander durch ein Rumpfteil 42 verbunden sind. Zwei gekrümmte Verstärkungsrippen 47 und 49 sind an den Innenseiten im Bereich der unteren Kanten der Seitenwände 44 bzw. 46 an diesen angeformt. Das Unterbetätigungsorgan 40 enthält ferner eine zylindrische Nabe 48. Wie am besten aus Fig. 4 hervorgeht, sind die Enden der Nabe 48 zu den Seitenwänden 44 und 46 beabstandet. Die Nabe 48 ist über zwei hohle zylindrische Teile 67 und 68, welche über das Rumpfteil 42 hinausragen, fest mit den Verstärkungsrippen 47 und 49 und mit den Seitenwänden 44 und 46 verbunden. Die Nabe 48, die Seitenwände 44 und 46 und die Verstärkungsrippen 47 und 49 bilden Taschen 50 und 51 mit gekrümmten Bodenflächen 52 und 53. Durch die Seitenwände 44 und 46, die Nabe 48 und die Taschen 50 und 51 erstreckt sich eine Bohrung 56. Von den Bohrungen 56 und 20 wird ein Zapfen 58 aufgenommen, durch den das Unterbetätigungsorgan 40 in dem Gehäuse 12 schwenkbar gelagert ist. Zwei parallele Federsackbohrungen 60 und 62 erstrecken sich nach unten und teilweise in eine geneigte innere Fläche des Rumpfteils 42. Die Sackbohrungen 60 und 62 befinden sich zwischen den Seitenwänden 44 und 46 und zwischen der Bohrung 56 und einer oberen Kante der Fläche 64 und der Endwandung 48. Eine Nase 66 steht von dem unteren Ende der gekrümmten Endwandung 48 ab. Die Nase 66 kann beim Verschwenken des Unterbetätigungsorgans 40 an der Unterseite der Plattform 30 angreifen, um den Schwenkweg des Unterbetätigungsteils 40 entgegen dem Uhrzeigerdrehsinn (gemäß der Ansicht der Fig. 3) zu begrenzen.

Die hohlen zylindrischen Teile 67 und 68 ragen im wesentlichen nach unten und leicht nach links (gemäß der Ansicht der Fig. 3) hervor. Sie sind nebeneinander zwischen den Seitenwänden 46 und 48 angeordnet und stehen von der Nabe 48 ab und ragen über den gekrümmten Körper 42 hinaus. Die Teile 67 und 68 nehmen an ihren Enden federvorgespannte Stifte 69 auf, die funktionsmäßig mit einem Teil eines Wippschalters 72, wie er beispielsweise von der Fa. Eaton/Cutler-Hammer verkauft wird, in Eingriff stehen. Vorzugsweise sind die oberen Teile des Wippschalters 72, welche den oberen Teil seines nicht dargestellten Gehäuses und das nicht dargestellte manuell betätigbare Wippelement enthalten, entfernt, so daß die federvorgespannten Stifte 69, die sich in das Innere des Wippschalters 72 erstrecken, mit dem verschwenkbaren metallischen Schaltelement 70 in Eingriff treten können.

In dem Gehäuse 12 ist ein Hebel 80 angeordnet und mit dem Unterbetätigungsorgan 40 gekoppelt. Der Hebel 80 weist zwei zueinader beabstandete Seitenwände 81 und 82 auf, die durch eine obere Wandung 83 miteinander verbunden sind. Wenn der Hebel 80 mit dem Unterbetätigungsorgan 40 zusammengebaut ist, sind die Seitenwände 81 und 82 in dem Zwischenraum zwischen den Enden der Nabe 48 und den entsprechenden Seitenwänden 44 und 46 des Unterbetätigungsorgans 40 angeordnet. Die unteren Kanten der Seitenwände 81 und 82 sind gleichmäßig gekrümmt und auf die Krümmung der inneren Fläche des gekrümmten Rumpfteils 42 des Unterbetätigungsorgans 40 angepaßt. Durch die Seitenwandungen 81 und 82 erstrecken sich Schlitze 86. Die Schlitze 86 haben je einen länglichen Querschnitt mit oberen und unteren zylindrischen Begrenzungsflächen, die durch senkrecht verlaufende flache Seitenwände miteinander verbunden sind. Die Schlitze 86 nehmen den Zapfen 58 derart auf, daß sich der Hebel 80 um den Zapfen 58 verschwenken läßt und daß sich der Hebel 80 bezüglich des Zapfens 58 in eine Richtung parallel zur Ausrichtung des Schlitzes 86 verschieben läßt. Die obere Wandung 83 bildet eine Lippe 87 und eine Kerbe 88, welche sich in Richtung der Kante 26 des Gehäuses 12 öffnet.

Der Hebel 80 weist einen durch eine Bedienungsperson betätigbaren Ausleger 90 auf. Der Ausleger 90 erstreckt sich von der oberen Wandung 83 aus zwischen den Gehäuseseitenwänden 16 und 18 zu einer gekrümmten oberen Oberfläche 92, die eng zur oberen Kante der Gehäuseseitenwandungen 16 und 18 ausgerichtet ist. Zwei sich nach unten öffnende Federsackbohrungen 92 verlaufen nach oben in den Schenkel 90 hinein. Zwei Schraubenfedern 94 werden von den Bohrungen 92 aufgenommen und sind vorgespannt, um den Hebel 80 nach oben (gemäß der Ansicht der Fig. 3) und weg von der Bodenfläche 52, 53 der Taschen 50, 51 zu drücken.

Wie am besten aus Fig. 3 hervorgeht, liegt die mittige Längsachse A des Schenkels 90 im wesentlichen parallel und beabstandet zu der Längsausrichtung der Schlitze 86 und ist zwischen dem Zapfen 58 und dem inneren Abschnitt 34 der Plattform 30 angeordnet. Hieraus folgt, daß ein auf den Hebel 80 infolge einer abwärts gerichteten Kraft angelegtes Drehmoment bestrebt ist, den Hebel 80 im Uhrzeigerdrehsinn gegen den inneren Abschnitt 34 der Plattform 30 zu verdrehen, also entgegengesetzt zu der Richtung gegen den Uhrzeigerdrehsinn, bei der sich der Wippschalter 72 umschalten läßt. Hierdurch wird vermieden, daß durch eine einfache nach unten gerichtete Kraft oder eine Abwärtsbewegung der Wippschalter 72 umgeschaltet wird.

Wenn der Hebel 80 aus seiner in Fig. 3 dargestellten Lage um wenige Grade gegen den Uhrzeigerdrehsinn verdreht wird, stößt die Kante 26 des Gehäuses 12 gegen die untere Fläche der Kerbe 88 und verhindert somit eine weitere Verdrehung des Hebels 80 gegen den Uhrzeigerdrehsinn. Bevor sich der Hebel 80 völlig gegen den Uhrzeigerdrehsinn verdrehen läßt, muß er zunächst nach unten (gemäß der Ansicht der Fig. 3) gedrückt werden, wobei die Schraubenfedern 94 unter Ausnutzung des freien Spiels zwischen den Längsschlitzen 86 und dem Zapfen 58 zusammengedrückt werden. Dies hat zur Folge, daß die Lippe 87 unter die untere Fläche der Kante 26 gedrückt wird und die Hebelseitenwände 81 und 82 sich eng an das Rumpfteil 42 des Unterbetätigungsorgans 40 anlegen und an diesem angreifen. Danach verdreht sich das Unterbetätigungsorgan 40 gemeinsam mit dem Hebel 80, und der Hebel 80 läßt sich zusammen mit dem Unterbetätigungsorgan 40 gegen den Uhrzeigerdrehsinn verdrehen, um den Wippschalter 72 umzuschalten. Der Hebel 80 und das Unterbetätigungsorgan 40 lassen sich so lange gegen den Uhrzeigerdrehsinn verdrehen, bis die Nase 66 an die Unterseite der Plattform 30 anstößt.

Damit muß der Hebel 80 zunächst nach unten gedrückt werden, bevor er voll in die Richtung gegen den Uhrzeigerdrehsinn verdreht werden kann, um den Wippschalter 72 umzuschalten. Es ist unwahrscheinlich, daß beide dieser Bewegungen versehentlich durch eine Bedienungsperson ausgeführt werden. Vorzugsweise ist der Wippschalter 72 bezüglich der Schalteranordnung 10 ähnlich ausgerichtet, wie es in Fig. 3 gezeigt ist, so daß die anfängliche Abwärtsbewegung des Hebels 80 noch kein Einschalten des Wippschalters 72 auslöst und nur eine Verdrehung des Hebels 80 und des Unterbetätigungsorgans 40 ein Einschalten des Wippschalters 72 bewirkt.

Um den Wippschalter 72 aus seiner Einschaltstellung in seine Ausschaltstellung umzuschalten, braucht lediglich eine einzige manuelle Betätigung des Hebels 80 erfolgen. Insbesondere läßt sich der Wippschalter 72 ausschalten, indem der Hebel 80 lediglich im Uhrzeigerdrehsinn (gemäß der Ansicht der Fig. 3) verdreht wird. Dieselbe Bewegung führt den Hebel 80 zurück in seine ursprüngliche Lage, in welcher ein unbeabsichtigtes Einschalten des Wippschalters 72 verhindert wird. Damit sind für das Einschalten des Wippschalters 72 zwei manuell ausgelöste Bewegungen erforderlich, während für das Ausschalten des Wippschalters 72 lediglich eine manuelle Bewegung ausreicht.

## Patentansprüche

1. Schalteranordnung mit
- einem Gehäuse (12), welches einen Sockel (14) mit einer Öffnung (15) und wenigstens ein Anschlagteil (26) enthält,
- einem Betätigungsorgan (40), das wenigstens teilweise in der Öffnung (15) angeordnet und drehbar mit dem Gehäuse (12) verbunden ist und das ein Rumpfteil (42) mit einer Tasche (50, 51) enthält, wobei die Tasche (50, 51) teilweise durch Taschenwandungen (52, 53) abgegrenzt wird und wenigstens zu einer Seite geöffnet ist,
- wenigstens einem der Kraftübertragung zwischen dem Betätigungsorgan (40) und wenigstens einem elektrischen Schaltglied (72) dienen Koppelelement (67, 68),
- einem Hebel (80) mit einem wenigstens teilweise von der Tasche (50, 51) aufgenommenem Basisteil, wobei der Hebel (80) in der Tasche (50, 51) zwischen einer Verriegelungslage und einer entriegelten Lage verschiebbar ist und einen manuell betätigbaren, von dem Basisteil abstehenden Betätigungsschenkel (90) sowie wenigstens eine Anschlagfläche (87, 88) aufweist, die mit dem Anschlagteil (26) des Gehäuses (12) zusammenwirkt, um ein Verschwenken des Hebels (80) in eine erste Richtung zu verhindern, sofern sich der Hebel (80) in seiner Verriegelungslage befindet, und um einen Eingriff mit dem Anschlagteil (26) zu vermeiden, sofern der Hebel (80) in seine entriegelte Lage bewegt wurde, so daß sich in der entriegelten Lage der Hebel (80) und das Betätigungsorgan (40) relativ zum Gehäuse (12) verdrehen lassen, und
- einer Feder (94), die den Hebel (80) in seine Verriegelungslage drängt,
dadurch gekennzeichnet,
daß das Basisteil des Hebels (80) in der Verriegelungslage des Hebels (80) zu den Taschenwandungen (52, 53) beabstandet ist und in der entriegelten Lage des Hebels (80) an den Taschenwandungen (52, 53) angreift, so daß das Betätigungsorgan (40) mit dem Hebel (80) verdrehbar ist.

2. Schalteranordnung nach Anspruch 1, dadurch gekennzeichnet,
- daß ein Drehzapfen (58) von wenigstens einer Bohrung (20) im Gehäuse (12) aufgenommen wird,
- daß sich parallel zu der Achse des Drehzapfens (58) durch das Basisteil wenigstens ein Langloch (86) erstreckt, dessen Längsausrichtung in einer Ebene liegt, die senkrecht zur Achse des Drehzapfens (58) ausgerichtet ist, und
- daß der Drehzapfen (58) durch das Langloch (86) verschiebbar und drehbar aufgenommen wird.

3. Schalteranordnung nach Anspruch 1 oder 2, dadurch gekennzeichnet, daß der Betätigungsschenkel (90) eine mittlere Achse (A) aufweist, die auf einer Seite der Drehachse des Hebels (80) bzw. der Achse des Drehzapfens (58) verläuft und zu dieser beabstandet ist, so daß eine in den Hebel (80) in Richtung der Achse (A) eingeleitete Kraft, die den Hebel (80) in seine Entriegelungsstellung bringt, ein Drehmoment erzeugt, das versucht, den Hebel (80) und das Betätigungsorgan (40) in eine entgegengesetzte Richtung zu der ersten Richtung zu bewegen.

4. Schalteranordnung nach einem der Ansprüche 1 bis 3, dadurch gekennzeichnet, daß von dem Gehäuse (12) ein Anschlagarm (34) absteht, dessen freies Ende als Anschlag für den Hebel (80) dient, so daß ein Verdrehen des Hebels (80) aus seiner Ruhelage in eine zweite Richtung verhindert wird.

5. Schalteranordnung nach einem der Ansprüche 1 bis 4, dadurch gekennzeichnet, daß von dem Betätigungsorgan (40) eine Nase (66) absteht, die mit einem Abschnitt des Gehäuses (12), der vorzugsweise im Bereich des Anschlagarms (34) liegt, zusammenwirkt, um eine Verdrehung des Hebels (80) in die erste Richtung zu begrenzen.

6. Schalteranordnung nach einem der Ansprüche 1 bis 5, dadurch gekennzeichnet, daß in den Hebel (80) eine Kerbe (88) eingelassen ist, die sich parallel zu der Drehachse des Hebels (80) bzw. die Achse des Drehzapfens (58) erstreckt, und daß eine Grundfläche der Kerbe (88) die Anschlagfläche des Hebels (80) bildet.

7. Schalteranordnung nach einem der Ansprüche 1 bis 6, dadurch gekennzeichnet, daß sich über ein Ende des Sockels (14) eine erste Plattform (22) erstreckt, die eine als Anschlagteil ausgebildete Kante (26) aufweist, und daß sich über ein anderes Ende des Sockels (14) eine zweite Plattform (30) erstreckt, die eine Kante (34) aufweist, die mit dem Hebel (80) zusammenwirkt, um eine Verdrehung des Hebels (80) aus seiner Ruhelage in eine zweite Richtung zu verhindern.

8. Schalteranordnung nach einem der Ansprüche 1 bis 7, dadurch gekennzeichnet, daß das Gehäuse (12) zwei zueinander beabstandete Seitenwände (16, 18) aufweist, die von gegenüberliegenden Seiten des Sockels (14) abstehen, und daß der Betätigungsschenkel (90) in dem Zwischenraum zwischen den Seitenwänden (16, 18) beweglich angeordnet ist.

9. Schalteranordnung nach einem der Ansprüche 1 bis 8, dadurch gekennzeichnet, daß das Betätigungsorgan (40) zwei durch ein Rumpfteil (42) miteinander verbundene Seitenwände (44, 46) aufweist, wobei die Seitenwände (44, 46) und das Rumpfteil (42) die Tasche (50, 51) bilden.

10. Schalteranordnung nach Anspruch 9, dadurch gekennzeichnet, daß das Betätigungsorgan (40) eine hohle, zylindrische Nabe (48) enthält, die fest mit dem Rumpfteil (42) verbunden ist und sich zwischen den beiden Seitenwänden (44, 46) erstreckt.

11. Schalteranordnung nach Anspruch 10, dadurch gekennzeichnet, daß sich durch die zylindrische Nabe (48) und durch Bohrungen (56) in den Seitenwänden (44, 46) des Betätigungsorgans (40) ein Drehzapfen (58) erstreckt,

12. Schalteranordnung nach Anspruch 10 oder 11, dadurch gekennzeichnet, daß die zylindrische Nabe (48) Stirnflächen aufweist, die zu den Seitenwänden (44, 46) beabstandet
sind, daß das Basisteil des Hebels (80) zwei zueinander beabstandete Seitenwände (81, 82) aufweist, und daß die zylindrische Nabe (48) zwischen den Seitenwänden (81, 82) des Hebels (80) angeordnet ist.

## Claims

1. A switch assembly with
- a housing (12) having a base (14) with an opening (15) and at least one stop part (26),
- an actuating member (40) which is arranged at least partially in the opening (15) and is rotatably attached to the housing (12) and which has a body part (42) with a pocket (50, 51), wherein the pocket (50, 51) is in part bounded by pocket walls (52, 53) and is open on at least one side,
- at least one coupling element (67, 68) serving to transmit force between the actuating member (40) and at least one electric switch member (72),
- a lever (80) with a base part received at least partially by the pocket (50, 51), wherein the lever (80) is movable in the pocket (50, 51) between a locking position and an unlocked position and has a manually operable actuating arm (90) projecting from the base part and at least one stop surface (87, 88) which cooperates with the stop part (26) of the housing (12) in order to prevent the lever (80) turning in a first direction insofar as the lever (80) is in its locking position, and in order to avoid engagement with the stop part (26) insofar as the lever (80) has been moved into its unlocked position, so that the lever (80) in its unlocked position and the actuating member (40) can be turned relative to the housing (12), and
- a spring (94) which biases the lever (80) into its locking position,
characterized in that the base part of the lever (80) is spaced from the pocket walls (52, 53) in the locking position of the lever (80) and engages on the pocket walls (52, 53) in the unlocked position of the lever (80), so that the actuating member (40) can turn with the lever (80).

2. A switch assembly according to claim 1, characterized in that
- a pivot pin (58) is received by at least one bore (20) in the housing (12),
- at least one slot (86) extends through the base part parallel to the axis of the pivot pin (58) with its longitudinal alignment lying in a plane which is perpendicular to the axis of the pivot pin (58), and
- the pivot pin (58) is received slidably and rotatably by the slot (86).

3. A switch assembly according to claim 1 or 2, characterized in that the actuating arm (90) has a central axis (A) which runs to one side of the axis of rotation of the lever (80) or the axis of the pivot pin (58) and is spaced therefrom, so that a force applied to the lever (80) in the direction of the axis (A), which brings the lever (80) into its unlocked position, creates a moment which tends to move the lever (80) and the actuating member (40) in a direction opposite to the first direction.

4. A switch assembly according to any of claims 1 to 3, characterized in that a stop arm (34) projects from the housing (12), its free end serving as a stop for the lever (80), so that the lever (80) is prevented from turning out of its position of rest in a second direction.

5. A switch assembly according to any of claims 1 to 4, characterized in that a nose (66) projects from the actuating member (40) and cooperates with portion of the housing (12), preferably lying in the region of the stop arm (34), in order to limit turning of the lever (80) in the first direction.

6. A switch assembly according to any of claims 1 to 5, characterized in that a notch (88) is let into the lever (80) and extend parallel to the axis of rotation of the lever (80) or the axis of the pivot pin (58), and in that the bottom surface of the notch (88) forms the stop surface of the lever (80).

7. A switch assembly according to any of claims 1 to 6, characterized in that a first platform (22) extends beyond one end of the base (14) and has an edge formed as stop part (26), and in that a second platform (30) extends beyond another end of the base (14) and has an edge (34) which cooperates with the lever (80) in order to prevent the lever (80) turning out of its position of rest in a second direction.

8. A switch assembly according to any of claims 1 to 7, characterized in that the housing (12) comprises two mutually spaced sidewalls (16, 18) which project from opposite sides of the base (14), and in that the actuating arm (90) is arranged to move in the space between the sidewalls (16, 18).

9. A switch assembly according to any of claims 1 to 8, characterized in that the actuating member (40) has two sidewalls (44, 46) connected together by a body part (42), wherein the sidewalls (44, 46) and the body part (42) form the pocket (50, 51).

10. A switch assembly according to claim 9, characterized in that the actuating member (40) includes a hollow, cylindrical hub (48) which is fixed to the body part (42) and extends between the two sidewalls (44, 46).

11. A switch assembly according to claim 10, characterized in that a pivot pin (58) extends through the cylindrical hub (48) and through bores (56) in the sidewalls (44, 46) of the actuating member (40).

12. A switch assembly according to claim 10 or 11, characterized in that the cylindrical hub (48) has end surfaces which are spaced from the sidewalls (44, 46), in that the base part of the lever (80) has two sidewalls (81, 82) spaced from one another, and in that the cylindrical hub (48) is arranged between the sidewalls (81, 82) of the lever (80).

## Revendications

1. Dispositif interrupteur comportant
- un boîtier (12), qui comporte un socle (14) pourvu d'une ouverture (15) et au moins un élément de butée (26),
- un organe d'actionnement (40), qui est disposé au moins en partie dans l'ouverture (15) et est relié de manière à pouvoir tourner au boîtier (12) et qui contient une partie formant coque (42) comportant un logement (50, 51), le logement (50,51) étant délimité en partie par des parois (52,53) et étant ouvert au moins d'un côté,
- au moins un élément d'accouplement (66,68), qui est utilisé pour la transmission de force entre l'organe d'actionnement (40) et au moins un organe électrique de commutation (72),
- un levier (80), qui comporte une partie de base logée au moins en partie dans le logement (50,51), le levier (80) pouvant être déplacé dans le logement (50,51) entre une position de verrouillage et une position déverrouillée et comportant une branche d'actionnement (90) pouvant être actionnée manuellement et qui fait saillie à partir de la partie de base, ainsi qu'au moins une surface de butée (87,88), qui coopère avec l'élément de butée (26) du boîtier (12), de manière à empêcher un pivotement du levier (80) dans une direction, dans la mesure où le levier (80) est situé dans sa position de verrouillage, et pour éviter un engrènement avec l'élément de butée (26), dans la mesure où le levier (80) a été amené dans sa position déverrouillée, de sorte que, dans la position déverrouillée, le levier (80) et l'organe d'actionnement (40) peuvent tourner par rapport au boîtier (12), et
- un ressort (94), qui repousse le levier (81) dans sa position de verrouillage,
caractérisé en ce
que, lorsque le levier (80) est dans la position de verrouillage, l'élément de base du levier (80) est situé à distance des parois (52,53) du logement et que, lorsque le levier (80) est dans la position déverrouillée, l'élément de base engrène avec les parois (52,53) du logement de sorte qu'à l'aide du levier (80), on peut faire pivoter l'organe d'actionnement (40).

2. Dispositif interrupteur selon la revendication 1, caractérisé en ce
- qu'un tourillon (58) est logé dans au moins un perçage (20) du boîtier (12),
- que parallèlement à l'axe du tourillon (58) s'étend, à travers la partie de base, au moins un trou allongé (86), dont l'orientation longitudinale se situe dans un plan, qui est perpendiculaire à l'axe du tourillon (58), et
- que le tourillon (58) est logé de manière à être translatable et à pouvoir pivoter dans le trou allongé (86).

3. Dispositif interrupteur selon la revendication 1 ou 2, caractérisé en ce que la branche d'actionnement (90) possède un axe médian (A), qui s'étend d'un côté de l'axe de rotation du levier (80) ou de l'axe du tourillon (58) et est distant de cet axe de sorte qu'une force, qui est déclenchée dans le levier (80) en direction de l'axe (A) et qui amène le levier (80) dans sa position déverrouillée, produit un couple qui tend à déplacer le levier (80) et l'organe d'accouplement (40) dans une direction opposée à la première direction.

4. Dispositif interrupteur selon l'une des revendications 1 à 3, caractérisé en ce qu'un bras de butée (34), dont l'extrémité libre constitue une butée pour le levier (80), fait saillie à partir du boîtier (12) de sorte qu'une rotation du levier (80) de sa position de repos dans une seconde direction est empêchée.

5. Dispositif interrupteur selon l'une des revendications 1 à 4, caractérisé en ce que sur l'organe d'actionnement (40) fait saillie un bec (66) qui coopère avec une partie du boîtier (12), qui est située de préférence dans la zone du bras de butée (34), pour limiter une rotation du levier (80) dans la première direction.

6. Dispositif interrupteur selon l'une des revendications 1 à 5, caractérisé en ce que dans le levier (80) est ménagée une encoche (88), qui s'étend parallèlement à l'axe de rotation du levier (80) ou à l'axe du tourillon (58), et qu'une surface de base des encoches (88) forme la surface de butée du levier (80).

7. Dispositif interrupteur selon l'une des revendications 1 à 6, caractérisé en ce que sur une extrémité du socle (14) s'étend une première plateforme (22) qui possède une arête (26) agencée en tant qu'élément de butée, et que sur une autre extrémité du socle (14) s'étend une seconde plateforme (30), qui possède une arête (34) qui cooopère avec le levier (80), de manière à empêcher une rotation du levier (80) depuis sa position de repos dans une seconde direction.

8. Dispositif interrupteur selon l'une des revendications 1 à 7, caractérisé en ce que le boîtier (12) comporte deux parois latérales (16,18) distantes l'une de l'autre et qui font saillie à partir de côtés opposés du socle (14) et que la branche d'actionnement (90) est disposée de manière à être mobile dans l'espace intercalaire compris entre les parois latérales (16,18).

9. Dispositif interrupteur selon l'une des revendications 1 à 8, caractérisé en ce que l'organe d'actionnement (40) possède deux parois latérales (44,46) reliées entre elles par une partie formant coque (42), les parois latérales (44,46) de la partie formant coque (42) formant le logement (50,51).

10. Dispositif interrupteur selon la revendiction 9, caractérisé en ce que l'organe d'actionnement (40) contient un moyeu cylindrique (48), qui est relié de façon fixe à la partie formant coque (42) et s'tend entre les deux parois latérales (44,46).

11. Dispositif interrupteur selon la revendication 10, caractérisé en ce qu'un tourillon (58) s'étend à l'intérieur du moyeu cylindrique (48) et dans des perçages (56) ménagés dans les parois latérales (44,46) de l'organe d'actionnement (40).

12. Dispositif interrupteur selon la revendication 10 ou 11, caractérisé en ce que le moyeu cylindrique (48) possède des surfaces frontales, qui sont distantes des parois latérales (44,46), que l'élément de base du levier (80) possède deux parois latérales (81,82) distantes l'une de l'autre et que le moyeu cylindrique (48) est disposé entre les parois latérales (80,82) du levier (80).
